# EUROPÄISCHE PATENTSCHRIFT

(11) **EP 1 491 275 B1**
(45) Veröffentlichungstag und Bekanntmachung des Hinweises auf die Patenterteilung: **23.08.2006**
(21) Anmeldenummer: 04012297.0
(22) Anmeldetag: 25.05.2004
(51) Int. Cl.: B22D 11/16, B22D 11/18

(54) **Verfahren zum Erkennen von Blasensieden in den Kühlkanälen einer Stranggiesskokille**
Process for detecting nucleate boiling in the cooling channels of a continuous casting mould
Procedé de mesure pour la détection d'ébullition dans les canaux de refroidissement d'une coquille de coulée continue

(30) Priorität: 27.06.2003 DE 10329033
(43) Veröffentlichungstag der Anmeldung: 29.12.2004
(73) Patentinhaber: SMS Demag Aktiengesellschaft, 40237 Düsseldorf (DE)
(72) Erfinder: Schulze, Stephan, 40880 Ratingen (DE); Streubel, Hans, 40699 Erkrath (DE); Heinrich, Peter, Dr., 47608 Geldern (DE)
(74) Vertreter: Valentin, Ekkehard

(56) Entgegenhaltungen:
- EP-A- 0 881 018
- EP-A- 0 992 304
- DE-A- 3 632 333
- DE-A- 19 838 331
- GB-A- 2 068 803
- US-A- 4 542 781
- PATENT ABSTRACTS OF JAPAN Bd. 0051, Nr. 62 (M-092), 17. Oktober 1981 (1981-10-17) & JP 56 089356 A (NIPPON STEEL CORP), 20. Juli 1981 (1981-07-20)
- PATENT ABSTRACTS OF JAPAN Bd. 0051, Nr. 62 (M-092), 17. Oktober 1981 (1981-10-17) & JP 56 089355 A (NIPPON STEEL CORP), 20. Juli 1981 (1981-07-20)

## Beschreibung

Die Erfindung betrifft ein Verfahren und eine Messanordnung zum Erkennen von Blasensieden in den Kühlkanälen einer Stranggießkokille und Mittel zu deren Unterdrückung.

Die Kokillenkühlung wird üblicherweise auf der Basis von Erfahrungen, Temperaturmessungen, Literaturangaben und/oder numerischen Berechnungen ausgelegt.

Die insbesondere bei hohen Gießgeschwindigkeiten und abnehmenden Kupferwandstärken auftretenden Kupfertemperaturen können in kritischen Fällen zu einem unkontrollierten Blasensieden auf der Wasserseite führen. Das unkontrollierte Blasensieden führt zu einem ungleichmäßigen Wärmeübergang in der Kokille und kann Strangfehler verursachen.

Aus dem Dokument EP 0 992 304 A1 ist bekannt, dass bei Auslegung der Kokillenkühlung zumeist die Strömungsgeschwindigkeit und der Wasserdruck an der Austrittsseite des Kühlsystems so gewählt werden, dass für die heißeste Stelle der Kokille die Temperaturen an der Oberfläche der Kühlkanäle unter der Siedetemperatur des Wassers entsprechend dem Austrittsdruck liegen.

Dabei können sich an der Kontaktfläche der Schmelze zur Kokillenplatte im Bereich des Badspiegels unterschiedliche Wärmebelastungen ergeben, die zu unterschiedlichem Aufschmelzverhalten des Giesspulvers führen und damit zu Ungleichmässigkeiten in der Ausbildung der noch sehr empfindlichen Strangschale in statu nascendi.

Zur Verbesserung dieser nachteiligen Verhältnisse schlägt das bekannte Dokument vor, dass die Strömungsgeschwindigkeit und der Wasserdruck des Kühlsystems so eingestellt werden, dass die niedrigste Temperatur im Bereich der Wasseraustrittsseite an der Grenze der Siedetemperatur liegt, und dass für alle höheren Temperaturen eine Blasenverdampfung beim unterkühlten Sieden des Kühlwassers angeregt wird.

Dadurch wird erreicht, dass die Wärmestromdichte beim Wärmeübergang vom gegossenen Metallstrang über die Kokillenwand auf das Kühlmedium Wasser infolge des erhöhten Verbrauchs an Verdampfungswärme für die Blassenverdampfung mit steigender Überschreitung der Siedetemperatur durch entsprechende Intensivierung der Blasenverdampfung derart erhöht wird, dass sich die Temperaturunterschiede über die Kokillenbreite verringern, womit eine Egalisierung der Temperaturverteilung im Bereich des Badspiegels durch gezielte Kühlung der Kokillenwände und damit auch des Metallstranges mit Hilfe des unterkühlten Siedens des Kühlwassers erzielt wird.

Das Dokument EP 0 881 018 B1 offenbart eine flüssigkeitsgekühlte Stranggießkokille mit voneinander unabhängigen Wänden aus Kupferplatten, wobei im unteren Bereich der Zulauf von Kühlwasser und im oberen Wandbereich der Kühlwasserablauf angeordnet ist, und in dichter Folge jeweils in einer vertikalen Ebene Kühlkanäle mit Zu- und Ablaufbohrungen angeordnet sind. Die Zulaufbohrungen bilden den Zulauf des Kühlwasserstromes in die Kühlkanäle der Kokillenwand, während die Summe der Ablaufbohrungen zusammen den Wasserablauf bilden und im Kühlwasserzulauf wenigstens ein Temperaturfühler und ein Geber für die Zulaufmenge pro Zeiteinheit angeordnet ist und wobei ferner im Wasserablaufbereich zwischen einer Kupferplatte und den Kühlwasserablauföffnungen des Wasserkastens pro Breitseitenplatte mindestens an zwei Stellen Temperaturfühler angeschlossen sind. Die einem Rechner zugeführten Signale von Wassertemperaturen und Wassermengen ermöglichen eine differenzierte Aussage über die Verteilung partieller Wärmeströme entlang der Kokillenbreite.

Das Dokument DE 36 32 333 C2 offenbart eine Vorrichtung zum Überwachen von Schwingungen einer in Giessrichtung schwingend antreibbaren Stranggießkokille mit einem an eine Auswertschaltung anschließbaren Schwingungsaufnehmer in Form eines an der Kokille befestigbaren Beschleunigungsgebers. Der Schwingungsaufnehmer besteht aus einem Dreikomponenten-Beschleunigungsgeber, der über einen Doppelintegrator an einen nach einem frei wählbaren Programm auslesbaren Messwertspeicher für die einzelnen Komponenten angeschlossen ist.

Das Dokument GB-A-2 068 803 betrifft eine Vorrichtung zur Vermeidung von Durchbrüchen in einer Stranggießanlage beim Vergießen von Stahl unter Verwendung von Beschleunigungsmessern, die an der Brammenkokille oder am Hubtisch angeordnet sind.

Das Dokument US-A-4,542,781 betrifft eine Vorrichtung zur Durchbruchwarnung bei einer Stranggießanlage bestehend aus einem Beschleunigungsaufnehmer, einem an diesen angeschlossenen Ladungsverstärker und aus einer Vergleicherstufe, die ihrerseits einen Schmalband-Frequenzanalysator und einen Tischrechner umfasst. Der im Bereich der Stanggußkokille auftretende Körperschall , der vom Ladungsverstärker verstärkt ist, wird von einer Aufzeichnungsvorrichtung abgespeichert.

Ausgehend vom vorgenannten Stand der Technik liegt der Erfindung die Aufgabe zugrunde, im laufenden Gießbetrieb eine kontinuierliche Überwachung auf unterkühltes Blasensieden in den Kühlkanälen einer Stranggießkokille einzurichten, um damit ein unkontrolliertes Blasensieden zu vermeiden, welches die Ursache für einen ungleichmäßigen Wärmeübergang vom gegossenen Metall in die Kokillenwände ist und Strangfehler hervorrufen kann.

Zur Lösung der Aufgabe wird bei einem Verfahren der im Oberbegriff von Anspruch 1 genannten Art mit der Erfindung vorgeschlagen, die beim Rekondensieren der Blasen entstehenden Druckwellen messtechnisch zu erfassen und mit dem Grundrauschen in der Kokille im Gießbetrieb ohne unterkühltes Blasensieden zu vergleichen und aus dem Vergleich beider Messgrößen eine Regelgröße zur Veränderung der Kühlparameter der Kokille zu ermitteln.

Damit gelingt es, nahezu verzögerungslos auf ein erstes Auftreten des unterkühlten Blasensiedens zu reagieren, was beispielsweise durch eine Messung der Temperaturerhöhung des Kokillenkühlwassers nicht möglich ist, da die Temperaturerhöhung z. B. durch eine Erhöhung der Gießgeschwindigkeit oder den Einsatz eines weniger isolierenden Pulvers verursacht wird.

In Ausgestaltung der Erfindung ist vorgesehen, dass nach Maßgabe der ermittelten Regelgröße beispielsweise die Geschwindigkeit und/oder der Druck des Kühlmittels in den Kühlkanälen der Kokille erhöht wird bis das Signalmuster des Grundrauschens im Gießbetrieb ohne unterkühltes Blasensieden wieder erreicht ist.

Die beim Rekondensieren entstehenden Druckwellen liegen nämlich deutlich oberhalb des Grundrauschens in der Kokillenplatte ohne unterkühltes Blasensieden.

Mit der Erfindung wird infolge sicherer und rechtzeitiger Erfassung des Beginns eines unterkühlten Blasensiedens die Möglichkeit geschaffen, die Bildung von Temperaturunterschieden im Bereich des Badspiegels zu vermeiden und damit unterschiedliches Aufschmelzverhalten des Gießpulvers zu mindern sowie Strangfehler zu vermeiden.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:
- Fig. 1: eine Breitseitenwand einer Kokille mit integriertem Messgerät zur Erfassung der beim unterkühlten Blasensieden in den Kühlkanälen ausgesandten Schallimpulsen, angeordnet in einem Regelkreis.
- Fig. 2: den Aufbau des Regelkreises.

Figur 1 zeigt eine Breitseitenwand 11 und eine Kokille 10. In der Breitseitenwand 11 ist seitlich eine Bohrung 12 angeordnet, die einen Temperaturfühler 13 aufnimmt. Dieser hat die Aufgabe, die aktuelle Temperatur der Breitseitenwand 11 und der Kokille 10 messtechnisch zu ermitteln.

Figur 2 zeigt eine Messanordnung zum Erkennen von Blasensieden in den Kühlkanälen der Kokille 10 in einer nicht dargestellten Stranggießanlage.

Bei dieser Messanordnung steht ein Geber 13 zur Erfassung der beim unterkühlten Blasensieden in den Kühlkanälen ausgesandten Schallimpulse mit dem Regelkreis 14 in Verbindung. Der Regelkreis 14 besitzt als Bausteine die Messeinheiten 1 und 2 bzw. Regler, die mit Änderung der Kühlmittelparameter der Kokille zusammenwirken. Der Regler 1 empfängt mit Hilfe des Gebers 13 ein Grundrauschen als Grundmuster einer Schallemission in der Kokille im Gießbetrieb ohne unterkühltes Blasensieden. Der Regler 1 erhält aus dem Regelkreis 14 die aktuellen Werte für Wasserdruck, Wassergeschwindigkeit und Gießgeschwindigkeit sowie Schallemission und vergleicht letztere mit dem Grundmuster der Schallemission des Gebers 13 und bildet aus dem Vergleich der aktuellen Parameterdaten mit Hilfe der Vergleichseinheiten 4, 5, 6 Regelgrößen mit Hilfe des Reglers 2 zur Veränderung der Kühlparameter der Kokille 10. Auf die Vergleichseinheiten 4, 5, 6 werden zugleich Sollwerte für den Regler 2 im Reglerkreis aufgeschaltet.

Nach Maßgabe der ermittelten Regelgröße im Regler 2 werden dann die aktuellen Werte für Gießgeschwindigkeit, Wassergeschwindigkeit und Wasserdruck, solange verändert, bis wieder das entsprechende Grundrauschen in der Kokille ohne unterkühltes Blasensieden erreicht ist.

## Patentansprüche

1. Verfahren zum Erkennen von Blasensieden in den Kühlkanälen einer Kokille (10) einer Stranggießanlage,
**dadurch gekennzeichnet,**
**dass** beim Rekondensieren von Blasen entstehende Druckwellen messtechnisch erfasst und mit dem Grundrauschen in der Kokille (10) im Gießbetrieb ohne unterkühltes Blasensieden verglichen werden und aus dem Vergleich beider Messgrößen eine Regelgröße zur Veränderung der Kühlparameter der Kokille (10) ermittelt wird.

2. Verfahren nach Anspruch 1,
**dadurch gekennzeichnet,**
**dass** nach Maßgabe der ermittelten Regelgröße beispielsweise die Geschwindigkeit und/oder der Druck des Kühlmittels in den Kühlkanälen der Kokille (10) erhöht wird bis wieder das Signalmuster des Grundrauschens im Gießbetrieb ohne unterkühltes Blasensieden erreicht ist.

## Claims

1. Method of recognising nucleate boiling in the cooling channels of a mould (10) of a continuous casting plant, **characterised in that** pressure waves arising on recondensation of bubbles are detected on a measurement basis and compared with the background noise in the mould (10) in casting operation without subcooled nucleate boiling, and a regulating magnitude for changing the cooling parameters of the mould (10) is determined from the comparison of the two measurement magnitudes.

2. Method according to claim 1, **characterised in that**, for example, the speed and/or the pressure of the coolant in the cooing channels of the mould (10) is increased according to the determined regulating magnitude until the signal pattern of the background noise in casting operation without subcooled nucleate boiling is again achieved.

## Revendications

1. Procédé de détection d'une ébullition nucléée dans les canaux de refroidissement d'une lingotière (10) d'une installation de coulée continue,
**caractérisé en ce qu'**on enregistre par technique de mesure des ondes de pression naissant lors de la recondensation de bulles et on les compare avec des bruits de fond dans la lingotière (10) pendant la coulée, sans ébullition nucléée surrefroidie et à partir de la comparaison des deux valeurs mesurées, on détermine une valeur de réglage pour la modification des paramètres de refroidissement de la lingotière (10).

2. Procédé selon la revendication 1,
**caractérisé en ce que** selon les critères de la valeur de réglage déterminée, on augmente par exemple la vitesse et/ou la pression du produit réfrigérant dans les canaux de refroidissement de la lingotière (10) jusqu'à ce qu'on atteigne de nouveau le signal échantillon pour le bruit de fond pendant la coulée, sans ébullition nucléée surrefroidie.
